# FASCICULE DE BREVET EUROPEEN

(11) **EP 2 319 667 B1**
(45) Date de publication et mention de la délivrance du brevet: **13.03.2013**
(21) Numéro de dépôt: 10306222.0
(22) Date de dépôt: 08.11.2010
(51) Int. Cl.: B27H 3/02

(54) **Procédé de traitement de douelles destinées à la fabrication de barriques et douelle obtenue par ce procédé.**
Behandlungsverfahren von Holzdauben und durch das Behandlungsverfahren erzeugte Holzdauben.
Treatment of barrel staves, and stave resulting from this process.

(30) Priorité: 06.11.2009 FR 0905364
(43) Date de publication de la demande: 11.05.2011
(73) Titulaire: Groupe Vicard, 16100 Cognac (FR)
(72) Inventeur: Vicard, Jean-Charles, 16100 Cognac (FR)
(74) Mandataire: Loyer & Abello

(56) Documents cités:
- FR-A- 500 897
- FR-A1- 2 907 703
- US-A- 4 318 433
- US-A- 4 691 629
- US-A- 4 836 254

## Description

La présente invention concerne un procédé de traitement des douelles destinées à la fabrication de barriques selon le préambule de la revendication 1 et le produit selon le préambule de la revendication 10. De tels procédé et produit sont connus du document FR 2907703 A1.

Dans la description qui suit, on appelle douelle un merrain usiné sur ses quatre faces, une barrique étant faite de l'assemblage de telles douelles ; et on appelle merrain une pièce de chêne brut fendu dans le sens des rayons médullaires.

Il est connu de procéder, après l'assemblage des douelles, à une opération de chauffe au cours de laquelle la paroi interne de la barrique en cours de fabrication est chauffée à des températures de l'ordre de 300 à 400°. Cette opération est également appelée cuisson ou bousinage.

Bien que les douelles aient été, avant leur mise en oeuvre, séchées à l'air libre pendant plusieurs années, puis passées en cellule de déshumidification, il reste toujours des molécules d'eau qui sont piégées entre les fibres du bois. Lors de la chauffe, cette humidité résiduelle va se transformer en émission de gaz et de vapeur d'eau, ce qui provoque l'apparition de cloques à la face interne de certaines douelles, ce qui peut entraîner, en fonction de l'importance des cloques, le remplacement de certaines douelles, ce qui complique considérablement la fabrication de la barrique.

La présente invention a pour objet un procédé pour éliminer ce cloquage.

Le procédé selon la présente invention consiste à créer, dans la masse du bois d'une douelle destinée à la fabrication de barrigues, par tout moyen mécanique approprié, des cheminées qui permettent l'évacuation des gaz et de la vapeur d'eau qui se dégagent du bois lors de l'opération de cuisson.

Selon un mode de réalisation particulier de l'invention, on crée à la surface de la face interne de chaque douelle au moyen de picots une pluralité de trous à intervalles réguliers.

Dans un exemple particulier, on procède à une scarification du bois en pratiquant à sa surface une pluralité d'incisions.

Avantageusement, les trous ou les incisions ont une profondeur comprise entre 0,2 et 2 cm.

De préférence, les trous ou incisions ont une profondeur de 1 cm.

L'invention se rapporte également à la mise en oeuvre du procédé avec un outil qui comporte une pluralité de picots disposés à intervalles réguliers disposés sur une plaque portée par une presse.

Avantageusement, cet outil est constitué par un rouleau cylindrique dont la surface est munie d'une pluralité de picots d'environ 1 cm de long disposés à intervalles réguliers.

De préférence, les picots sont des lames triangulaires d'environ 1 cm de long.

Avantageusement, l'outil rotatif est disposé en fin de l'outil d'usinage par lequel les merrains sont transformés en douelles.

L'invention concerne également, à titre de produit nouveau, des douelles pour barrique dont la paroi interne est munie de scarifications.

L'invention sera mieux comprise, et d'autres buts, détails, caractéristiques et avantages de celle-ci apparaîtront plus clairement au cours de la description suivante d'un mode de réalisation particulier de l'invention, donné uniquement à titre illustratif et non limitatif, en référence aux dessins annexés. Sur ces dessins :
La figure 1 est une vue en perspective d'un outil permettant la mise en ouvre de l'invention.
La figure 2 est une vue en perspective illustrant le passage d'une douelle sous l'outil de la figure 1.
La figure 3 représente la face interne d'une douelle avant scarifications.
La figure 4 représente la même face interne après scarification.
La figure 5 représente une douelle non scarifiée après chauffe.
La figure 6 représente une douelle scarifiée après chauffe.
La figure 7 est une représentation schématique d'une machine pouvant être utilisée pour mettre en oeuvre un procédé d'usinage et de scarification de douelles.

La scarification selon l'invention peut être réalisée par tous moyens mécaniques connus, tels que poinçonnage ou incision.

Le poinçonnage peut être réalisé par une plaque munie d'une pluralité de picots, la plaque étant soumise à l'action d'une presse, de sorte que les picots s'enfoncent dans le bois.

Mais, de préférence, on utilise l'outil représenté aux figures 1 et 2.

Cet outil 1 est un outil rotatif qui est placé en fin de l'outil d'usinage au moyen duquel les douelles 2 sont réalisées, outil qui réalise un usinage sur quatre faces des merrains.

Comme on le voit sur les figures 1 et 2, l'outil 1 est un rouleau cylindrique dont la paroi est munie d'une pluralité de lames 3, ces lames étant triangulaires et d'une longueur d'environ 1 cm.

La douelle 2 est entraînée par des rouleaux tels que le rouleau 5 de façon à se déplacer selon la flèche F, ce qui la force à passer sous l'outil 1, dont les couteaux 3 s'enfoncent dans le bois en provoquant des incisions 4 à intervalles régulièrement espacés, l'outil 1 étant entraîné en rotation selon la flèche F1.

Ces incisions, lorsque l'on emploie des lames telles que les lames 3, ou bien ces trous, lorsque l'on utilise des picots, doivent avoir une profondeur comprise entre 0,2 et 2 cm, de préférence 1 cm, mais ne doivent évidemment pas traverser toute l'épaisseur de la douelle, qui est de 3 cm.

A la figure 3, on a représenté la surface interne d'une douelle 2 avant scarification. Sont représentés schématiquement, sur la figure 3 uniquement, les rayons médullaires 10 du bois.

A la figure 4, on a représenté la surface interne de la même douelle 2 après scarification : on voit les incisions 4 faites sur cette surface.

A la figure 5, on a représenté la surface interne d'une douelle 2 ayant subi l'opération de chauffe sans avoir été au préalable scarifiée par le procédé selon la présente invention.

A la figure 6, on a représenté la surface d'une douelle ayant été scarifiée par le procédé selon l'invention.

La comparaison des figures 5 et 6 montre le résultat très bénéfique obtenu par le procédé de scarification selon l'invention : sans application du procédé de scarification, des cloques11 sont apparues après la chauffe alors qu'il n'y a pas de cloques sur la surface de la douelle ayant été traitée selon le procédé de scarification.

Selon des modes de réalisation, la densité des incisions ou perforations peut être comprise entre 500 et 2500 par m²,de préférence entre 1000 et 1500 par m².

Selon le mode de réalisation particulier représenté à la figure 4, chaque ligne de perforation est formée en décalage de l'une à la suivante, de sorte que l'implantation des perforations est faite en figure de losange. A titre d'exemple quantitatif, une densité d'environ 1200 perforations par m² est obtenue en réalisant de telles perforations espacées de 36 millimètres dans le sens de la longueur du passage de la pièce de bois et espacées de 22,5 millimètres dans le sens de la largeur, les losanges présentant dans ce cas environ 26 millimètres de côtés. Ces dimensions sont données en référence aux centres des perforations.

En référence à la figure 7, une machine-outil 20 pour la fabrication de douelles de tonnellerie est schématiquement représentée. Les éléments identiques à ceux des figures précédentes portent le même chiffre de référence. La machine comporte un bâti 21 en une ou plusieurs parties qui définit une surface de support 22 sensiblement horizontale pour le passage des douelles. Le long de la surface de support 22 sont disposés successivement un outil d'usinage 23, par exemple sous la forme d'une moulurière-corroyeuse à quatre faces, et l'outil de scarification 1 décrit en référence à la figure 2. Une telle disposition permet d'enchaîner de manière continue les étapes d'usinage et de scarification de la douelle en limitant le temps de transfert des douelles et les interventions manuelles. De préférence, des moyens d'entrainement sont prévus pour déplacer automatiquement les douelles le long de la surface de support 22, tels que les rouleaux 24 au niveau de l'outil d'usinage 23 et les rouleaux 5 et 25 au niveau de l'outil de scarification. Ainsi, la douelle 2 usinée et scarifiée peut être récupérée par un opérateur au niveau de l'extrémité 26 du bâti.

En variante, d'autres outils de traitement ou de conditionnement des douelles pourraient encore être prévus le long de la surface de support 22.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » pour un élément n'exclut pas, sauf mention contraire, la présence d'une pluralité de tels éléments.

Dans les revendications, tout signe de référence entre parenthèses ne saurait être interprété comme une limitation de la revendication.

## Revendications

1. Procédé de traitement des douelles (2) destinées à la fabrication de barriques **caractérisé en ce qu'**il consiste à créer dans la masse du bois des douelles destinées à la fabrication de barriques, par un moyen mécanique (1), des cheminées qui permettront l'évacuation des gaz et de la vapeur d'eau qui se dégagent du bois lors de l'opération de cuisson, les cheminées comportant des trous ou incisions (4) formés à intervalles réguliers à la surface de la face interne des douelles destinées à la fabrication de barriques.

2. Procédé selon la revendication 1, **caractérisé par le fait que** l'on crée à la surface de la face interne de chaque douelle (2) au moyen de picots une pluralité de trous à intervalles réguliers.

3. Procédé selon la revendication 1, **caractérisé par le fait que** l'on procède à une scarification du bois en pratiquant à sa surface une pluralité d'incisions (4) au moyen de lames (3).

4. Procédé selon l'une des revendications 1 à 3, **caractérisé par le fait que** les trous ou les incisions (4) ont une profondeur comprise entre 0,2 et 2 cm.

5. Procédé selon la revendication 4, **caractérisé par le fait que** les trous ou incisions (4) ont une profondeur de 1 cm.

6. Procédé selon l'une des revendications précédentes, **caractérisé par le fait que** ledit moyen mécanique (1) est disposé en fin de l'outil d'usinage (23) par lequel les merrains sont transformés en douelles (2).

7. Procédé selon l'une des revendications 1 à 6, **caractérisé par le fait que** ledit moyen mécanique (1) comporte une pluralité de picots ou de lames (3) disposés à intervalles réguliers sur une plaque portée par une presse.

8. Procédé selon l'une des revendications 1 à 6, **caractérisé par le fait que** ledit moyen mécanique (1) est constitué par un rouleau cylindrique (1) dont la surface est munie d'une pluralité de picots ou de lames (3) disposés à intervalles réguliers.

9. Procédé selon la revendication 7 ou 8, **caractérisé par le fait que** les lames (3) sont triangulaires d'environ 1 cm de long.

10. Douelle pour barrique **caractérisée par le fait que** sa surface interne comporte des scarifications sous forme de trous ou d'incisions (4) à intervalles réguliers.

## Claims

1. A process for treating staves (2) for the manufacture of barrels, **characterized in that** it consists in creating in the mass of wood of the staves, by a mechanical means (1), shafts configured to allow escape of gases and water vapor emerging from the wood during the firing process, the shafts comprising holes or incisions (4) formed at regular intervals on the surface of the inner side of the staves for the manufacture of barrels.

2. The process according to claim 1, **characterized in that** a plurality of holes are created at regular intervals on the surface of the inside of each stave (2) by means of spikes.

3. The process according to claim 1, **characterized in that** the scarifying of the wood is performed by forming on its surface a plurality of incisions (4) with blades (3).

4. The process according to any one of claims 1 to 3, **characterized in that** the holes or incisions have a depth between 0.2 and 2 cm.

5. The process according to claim 4, **characterized in that** the holes or incisions (4) have a depth of 1 cm.

6. The process according to any one of the preceding claims, **characterized in that** the mechanical means (1) is positioned at an end of the machining tool (23), with which the cask wood is converted into staves.

7. The process according to any one of claims 1 to 6, **characterized in that** the mechanical means (1) comprises a plurality of spikes or blades arranged at regular intervals on a plate carried by a press.

8. The process according to any one of claims 1 to 6, **characterized in that** the mechanical means (1) consists of a cylindrical roller (1) having a surface provided with a plurality of spikes or blades (3) arranged at regular intervals.

9. The process according to claim 7 or 8, **characterized in that** the blades (3) are triangular about 1 cm long.

10. A barrel stave **characterized in that** its inner surface has scars formed of holes or incisions (4) at regular intervals.

## Patentansprüche

1. Verfahren zur Behandlung von Holzdauben (2), bestimmt zur Herstellung von Holzfässern, **dadurch gekennzeichnet, dass** in der Holzmasse der zur Herstellung von Holzfässern bestimmten Holzdauben durch ein mechanisches Mittel (1) Entlüftungsschächte hergestellt werden, die den Abtransport des Gases und des Wasserdampfes ermöglichen, welche sich aus dem Holz während des Erhitzungsvorganges lösen, wobei die Entlüftungsschächte Löcher oder Einschnitte (4), die in gleichmäßigen Abständen auf der Oberfläche der Innenseite der zur Herstellung von Holzfässern bestimmten Holzdauben ausgebildet sind, aufweisen.

2. Verfahren nach Anspruch 1, **dadurch gekennzeichnet, dass** auf der Oberfläche der Innenseite jeder Holzdaube (2) mithilfe von Zacken eine Mehrzahl von Löchern mit gleichmäßigen Abständen geschaffen werden.

3. Verfahren nach Anspruch 1, **dadurch gekennzeichnet, dass** eine Einritzung des Holzes erfolgt, indem auf seiner Oberfläche mithilfe von Klingen (3) eine Mehrzahl von Einschnitten (4) vorgenommen wird.

4. Verfahren nach einem der Ansprüche 1 bis 3, **dadurch gekennzeichnet, dass** die Löcher oder Einschnitte (4) eine Tiefe zwischen 0,2 und 2 cm aufweisen.

5. Verfahren nach Anspruch 4, **dadurch gekennzeichnet, dass** die Löcher oder Einschnitte (4) eine Tiefe von 1 cm aufweisen.

6. Verfahren nach einem der vorstehenden Ansprüche, **dadurch gekennzeichnet, dass** das mechanische Mittel (1) am Ende einer Fertigungsmaschine (23), durch welche das Fassholz zu Holzdauben umgebildet wird, angeordnet wird.

7. Verfahren nach einem der Ansprüche 1 bis 6, **dadurch gekennzeichnet, dass** das mechanische Mittel (1) eine Mehrzahl von Zacken oder Klingen (3) aufweist, welohe in regelmäßigen Abständen auf einer Platte, die von einer Presse getragen wird, angeordnet werden.

8. Verfahren nach einem der Ansprüche 1 bis 6, **dadurch gekennzeichnet, dass** das mechanische Mittel (1) aus einer zylindrischen Rolle besteht (1), deren Oberfläche mit einer Mehrzahl von in regelmäßigen Abständen angeordneten Zacken oder Klingen (3) ausgestattet wird.

9. Verfahren nach Anspruch 7 oder 8, **dadurch gekennzeichnet, dass** die Klingen (3) dreieckig und ungefähr 1 cm lang sind.

10. Holzdaube für Holzfass, **dadurch gekennzeichnet, dass** ihre Innenfläche Einritzungen in Form von in regelmäßigen Abständen angeordneten Löchern oder Einschnitten (4) aufweist.
